# FASCICULE DE BREVET EUROPEEN

(11) **EP 0 085 636 B1**
(45) Date de publication et mention de la délivrance du brevet: **28.05.1986**
(21) Numéro de dépôt: 83420014.9
(22) Date de dépôt: 26.01.1983
(51) Int. Cl.: B27G 21/00

(54) **Dispositif de protection pour dégauchisseuse**
Schutzvorrichtung für Hobelmaschinen
Guarding device for planing machines

(30) Priorité: 26.01.1982 FR 8201380
(43) Date de publication de la demande: 10.08.1983
(73) Titulaire: BEGEMO DIFFUSION, F-38290 La Verpilliere (FR)
(72) Inventeur: Horvath née Dementhon, Armande Victorine, F-38290 La Verpilliere (FR)
(74) Mandataire: Maureau, Philippe

## Description

La présente invention concerne un dispositif de protection pour dégauchisseuse à bois, avec un pont protecteur mobile disposé au-dessus de la table de la dégauchisseuse et permettant de couvrir la partie de l'arbre porte-outil située à l'avant du guide-pièce, des moyens étant prévus pour régler le pont en hauteur pour le passage du bois à dégauchir, et pour lui permettre de se déplacer verticalement en restant parallèle à la table, le pont protecteur étant maintenu par un élément comportant un guidage rectiligne en direction sensiblement verticale.

Un dispositif de protection de ce genre est connu par le DE-C-136208. Le dispositif selon ce document utilise, pour le guidage vertical du pont protecteur mobile, deux colonnes parallèles assurant l'immobilisation en rotation du pont protecteur, ce qui rend le dispositif complexe et coûteux.

Par ailleurs, la commande de déplacement vertical du pont est, dans ce dispositif connu, réalisée par un ensemble de leviers traversant la machine sur toute sa largeur, ce qui rend le dispositif peu compact et empêche le dégauchissage des chants d'une pièce de bois.

En outre, le dispositif du DE-C-136208 fonctionne comme un presseur qui tend toujours à retomber et plaquer sur la table de la machine. Or un pont protecteur doit occuper une position située au-dessus de la pièce de bois à dégauchir, donc réglée en hauteur en fonction de l'épaisseur de la pièce de bois. Lorsque cette pièce est ramenée en arrière afin de subir ensuite un deuxième passage sur les outils, elle passe sur le pont en appliquant ce dernier sur la table de la machine, donc en l'abaissant. Le pont protecteur doit ensuite revenir à la hauteur pré-réglée pour permettre le deuxième passage de la pièce de bois. Une telle fonction n'est pas assurée dans le dispositif du document cité plus haut, où le pont protecteur a tendance à retomber de lui-même, et non pas à remonter, après un déplacement.

La présente invention vise à éliminer ces inconvénients, en fournissant un dispositif de protection du genre considéré, de construction simple et compacte en ce qui concerne les moyens de guidage vertical et d'immobilisation en rotation du pont protecteur, et d'une bonne commodité d'emploi, le pont protecteur reprenant de lui-même sa place à une hauteur pré-réglée après tout déplacement.

A cet effet, dans le dispositif de protection pour dégauchisseuse selon l'invention, le guidage rectiligne est effectué suivant un axe vertical unique et est combiné, pour l'immobilisation en rotation du pont protecteur, à un maintien par au moins deux leviersitués dans un même plan vertical et reliés entre eux par au moins un axe d'articulation intermédiaire, un levier étant articulé par un axe mobile à l'élément de maintien du pont protecteur et un autre levier étant articulé par un axe fixe à un support solidaire du bâti de la dégauchisseuse, le pont protecteur étant déplacé automatiquement vers le haut jusqu'à la hauteur pré-réglée, sous l'effet de moyens de rappel.

Ainsi, le guidage du pont protecteur avec immobilisation en rotation est assuré par une seule colonne complétée par deux leviers articulés, sans nécessité d'une deuxième colonne ou d'autres moyens. De plus, la colonne et les leviers se situant entièrement dans un seul et même plan vertical, le dispositif est peu encombrant et il s'adapte facilement sur un côté d'une machine existante. Si une action tend à plaquer le pont protecteur sur la table de la dégauchisseuse, les moyens de rappel ramènent automatiquement le pont dans sa position en hauteur pré-réglée, dès que cesse cette action.

Selon une forme de réalisation préférentielle, le pont protecteur est fixé, par l'intermédiaire de son élément de maintien, au sommet d'une colonne déplaçable verticalement dans un guide de coulissement appartenant au support solidaire du bâti de la dégauchisseuse.

Dans ce cas les leviers peuvent comprendre simplement un premier levier articulé par un premier axe soit directement à l'élément de maintien du pont protecteur, soit à l'extrémité inférieure de la colonne, et un second levier articulé au premier levier par un deuxième axe et articulé au support précité par un troisième axe ; les deux leviers forment ainsi une disposition en « compas ». Dans une variante, le levier articulé par un axe à l'élément de maintien du pont et le levier articulé par un axe au support solidaire du bâti de la dégauchisseuse sont liés entre eux au moyen de deux autres leviers articulés aux premiers, et constituant avec ceux-ci un système articulé genre « parallélogramme déformable ».

Les leviers permettent en outre un contrôle aisé du réglage en hauteur du pont protecteur, en prévoyant une came-butée rotative munie d'un levier de manoeuvre et coopérant avec l'un des leviers précités de manière à limiter le déplacement vers le haut du pont sous l'effet d'un ressort de rappel. Ce ressort de rappel du pont peut être logé dans la colonne mobile verticalement de manière à tendre à la faire monter avec le pont ; il peut aussi appliquer son effort, dans le sens convenable, sur l'un des leviers ou sur l'un des axes d'articulation.

De toute façon, l'invention sera mieux comprise à l'aide de la description qui suit, en référence au dessin schématique annexé représentant, à titre d'exemples non limitatifs, quelques formes de réalisation de ce dispositif de protection pour dégauchisseuse :
Les figures 1 et 2 représentent, en vue de profil, un dispositif de protection conforme à l'invention, dans deux positions de réglage distinctes ;
Les figures 3 à 8 sont des vues très schématiques illustrant des variantes de ce dispositif, avec diverses dispositions de leviers et d'axes.

Le dispositif représenté sur les figures 1 et 2 comporte un support (1) fixé au bâti de la dégauchisseuse dont sont indiqués, très sommairement, la table (2) et l'arbre porte-outils (3) affleurant la table (2).

Le support (1) comporte une partie (4) servant de guide en coulissement pour une colonne (5) mobile verticalement. Le pont protecteur (6) est fixé au sommet de la colonne (5) par une pièce intermédiaire (7).

Une extrémité d'un premier levier (8) est articulée par un axe horizontal (9) à l'ensemble colonne (5) - pont (6) - pièce intermédiaire (7). L'autre extrémité du premier levier (8) est articulée par un axe horizontal (10) à une extrémité d'un second levier (11), dont la deuxième extrémité est articulée par un axe horizontal (12) au support (1). Un ressort de rappel (13), logé dans la colonne (5), tend à faire monter cette colonne avec le pont (6).

Une came-butée (14) est montée tournante sur le support (1) autour d'un axe (15) situé à l'intérieur de l'angle formé par les deux leviers (8, 11). Un levier de manoeuvre (16) solidaire de la came-butée (14) permet sa commande en rotation. Si le passage d'une pièce de bois au retour, ou une autre cause accidentielle, tend à appuyer sur le pont (6), celui-ci viendra plaquer sur la table (2) de la dégauchisseuse, la colonne (5) descendant par rapport à son guide (4) en comprimant le ressort de rappel (13). Ensuite le pont (6) reprend sa position initiale sous la poussée de ce ressort (13) qui relève l'ensemble colonne (5) - pont (6) - pièce intermédiaire (7) jusqu'à ce que le second levier (11) soit arrêté par la came-butée (14).

La figure 1 montre cette came-butée (14) arrêtée dans une position angulaire permettant un réglage du pont protecteur (6) en position basse. Au contraire, la figure 2 montre la même came-butée (14) arrêtée dans une position angulaire permettant un réglage du pont (6) en position haute. Un système à friction, disposé entre le support (1) et la came-butée (14), maintient ladite came-butée dans la position angulaire choisie. Par manoeuvre du levier (16), l'opérateur peut évidemment obtenir toute position intermédiaire souhaitée pour le pont (6).

Dans la forme de réalisation décrite jusqu'ici en référence aux figures 1 et 2, le premier levier (8) est articulé par l'axe (9) à la pièce intermédiaire (7) qui sert à maintenir le pont protecteur (6), et l'axe d'articulation fixe (12) liant le. second levier (11) au support (1) est situé au-dessous de l'axe (9), à proximité de la colonne (5). Diverses variantes peuvent concerner la position de l'axe d'articulation (9) du premier levier (8) sur l'ensemble colonne (5) - pont (6) - pièce intermédiaire (7) et la position de l'axe d'articulation fixe (12) du second levier (11), ainsi que l'angle formé par les deux leviers (8, 11), comme l'illustrent les figures 3 à 6 :

La figure 3 montre une forme de réalisation dans laquelle le second levier (8) a son axe fixe (12) d'articulation au support (1) situé en un point relativement éloigné de la colonne (5). La variante de la figure 4 comporte la même particularité en ce qui concerne l'axe fixe (12), mais l'angle formé par les deux leviers (8, 11) se trouve inversé.

Dans la forme de réalisation selon la figure 5, le premier levier (8) est articulé par l'axe (9) à l'extrémité inférieure de la colonne (5) qui dépasse sous la partie guide (4) du support (1). L'axe d'articulation (12) liant le second levier (11) au support (1) est ici situé au-dessus de l'axe précité (9), à proximité de la colonne (5).

Dans une variante, l'axe d'articulation fixe (12) peut être situé en un point relativement éloigné de la colonne (5), comme l'illustre la figure 6.

Dans la forme de réalisation de la figure 7, le levier (8) articulé par l'axe (9) à l'ensemble colonne (5) - pont (6) - pièce intermédiaire (7) et le levier (11) articulé par l'axe (12) au support (1) sont toujours articulés entre eux par un axe (10), mais ils sont en outre liés l'un à l'autre par deux autres leviers articulés (17, 18) qui forment avec les premiers leviers (8, 11) un parallélogramme déformable.

Enfin, dans la forme de réalisation de la figure 8, le levier (8) articulé par l'axe (9) à l'ensemble colonne (5) - pont (6) - pièce intermédiaire (7) n'est pas directement articulé au levier (11) articulé par l'axe (12) au support (1). Ces leviers (8, 11) sont liés l'un à l'autre au moyen de deux autres leviers articulés (19, 20) qui forment avec les premiers un parallélogramme déformable.

Le fonctionnement des diverses variantes selon les figures 3 à 8 est identique à celui du dispositif décrit de façon détaillée avec référence aux figures 1 et 2.

Il va de soi, et il résulte de ce qui précède, que l'invention ne se limite pas aux seules formes de réalisation de ce dispositif de protection pour dégauchisseuse qui ont été décrites ci-dessus, à titre d'exemptes ; elle en embrasse, au contraire, toutes les variantes comportant des moyens équivalents.

## Revendications

1. Dispositif de protection pour dégauchisseuse à bois, avec un pont protecteur mobile (6) disposé au-dessus de la table (2) de la dégauchisseuse et permettant de couvrir la partie de l'arbre porte-outil (3) située à l'avant du guide-pièce, des moyens étant prévus pour régler le pont (6) en hauteur pour le passage du bois à dégauchir, et pour lui permettre de se déplacer verticalement en restant parallèle à la table (2), le pont protecteur (6) étant maintenu par un élément (7) comportant un guidage rectiligne (4, 5) en direction sensiblement verticale, caractérisé en ce que le guidage rectiligne (4, 5) est effectué suivant un axe vertical unique et est combiné, pour l'immobilisation en rotation du pont protecteur (6), à un maintien par au moins deux leviers (8, 11) situés dans un même plan vertical et reliés entre eux par au moins un axe d'articulation intermédiaire (10), un levier (8) étant articulé par un axe mobile (9) à l'élément de maintien (7) du pont protecteur (6) et un autre levier (11) étant articulé par un axe fixe (12) à un support (1) solidaire du bâti de la dégauchisseuse, le pont protecteur (6) étant déplacé automatiquement vers le haut jusqu'à la hauteur pré-réglée, sous l'effet de moyens de rappel (13).

2. Dispositif de protection pour dégauchisseuse selon la revendication 1, caractérisé en ce que le pont protecteur (6) est fixé, par l'intermédiaire de son élément de maintien (7), au sommet d'une colonne (5) déplaçable verticalement dans un guide de coulissement (4) appartenant au support (1) solidaire du bâti de la dégauchisseuse.

3. Dispositif de protection pour dégauchisseuse selon la revendication 2, caractérisé en ce qu'il comprend un premier levier (8) articulé par un premier axe (9) directement à l'élément de maintien (7) du pont protecteur (6), fixé au sommet de la colonne (5), et un second levier (11) articulé au premier levier (8) par un deuxième axe (10) et articulé au support (1) précité par un troisième axe (12).

4. Dispositif de protection pour dégauchisseuse selon la revendication 2, caractérisé en ce qu'il comprend un premier levier (8) articulé par un premier axe (9) à l'extrémité inférieure de la colonne (5), et un second levier (11) articulé au premier levier (8) par un deuxième axe (10) et articulé au support (1) précité par un troisième axe (12).

5. Dispositif de protection pour dégauchisseuse selon la revendication 1 ou 2, caractérisé en ce que le levier (8) articulé par un axe (9) à l'élément de maintien (7) du pont (6) et le levier (11) articulé par un axe (12) au support (1) solidaire du bâti de la dégauchisseuse sont reliés entre eux au moyen de deux autres leviers (17, 18 ; 19, 20) articulés aux premiers et constituant avec ceux-ci un système articulé du genre « parallélogramme déformable •.

6. Dispositif de protection pour dégauchisseuse selon l'une quelconque des revendications 1 à 5, caractérisé en ce qu'est prévue, pour le réglage en hauteur du pont protecteur (6), une came-butée rotative (14) munie d'un levier de manoeuvre (16) et coopérant avec l'un des leviers précités (8, 11) de manière à limiter le déplacement vers le haut du pont (6) sous l'effet d'un ressort de rappel (13).

7. Dispositif de protection pour dégauchisseuse selon l'ensemble des revendications 2 et 6, caractérisé en ce que le ressort de rappel (13) du pont (6) est logé dans la colonne (5) mobile verticalement.

8. Dispositif de protection pour dégauchisseuse selon la revendication 6, caractérisé en ce que le ressort de rappel (13) du pont (6) applique son effort sur l'un des leviers (8, 9, 17, 18, 19, 20).

9. Dispositif de protection pour dégauchisseuse selon la revendication 6, caractérisé en ce que le ressort de rappel (13) du pont (6) applique son effort sur l'un des axes d'articulation (9, 10, 12).

## Claims

1. A guarding device for a wood planing machine with a movable guard bridge (6) disposed above the table (2) of the planing machine and permitting the portion of the tool-shaft (3) located in front of the work-piece guide to be covered, means being provided for adjusting the height of the bridge (6), to permit the passage of the wood to be planed, and to permit it to move vertically whilst remaining parallel to the table (2), the guard bridge (6) being supported by an element (7) having a substantially vertical rectilinear guide (4, 5) characterised in that the rectilinear guide (4, 5) is effective along a single vertical axis and in order to immobilise the guard bridge to prevent it from rotating, is combined with a supporting mechanism by at least two levers (8, 11) located in the same vertical plane and connected together by at least one intermediate articulation shaft (10), one lever (8) being articulated by a movable shaft (9) to the supporting element (7) of the guard bridge (6) and another lever (11) being articulated by a fixed shaft (12) to a support (1) rigid with the frame of the planing machine, the guard bridge (6) being moved automatically upwards to a pre-adjusted height, under the effect of return means (13).

2. A guarding device for a planing machine according to Claim 1, characterised in that the guard bridge (6) is fixed, by means of its supporting element (7), to the top of an upright (5) which is vertically movable in a sliding guide (4) belonging to the support (1) rigid with the frame of the planing machine.

3. A guarding device for a planing machine according to Claim 2, characterised in that it includes a first lever (8) articulated by a first shaft (9) directly to the supporting element (7) of the guard bridge (6), fixed to the top of the upright (5), and a second lever (11) articulated to the first lever (8) by a second shaft (10) and articulated to the aforementioned support (1) by a third shaft (12).

4. A guarding device for a planing machine according to Claim 2, characterised in that it includes a first lever (8) articulated by a first shaft (9) to the lower end of the upright (5), and a second lever (11) articulated to the first lever (8) by a second shaft (10) and articulated to the aforementioned support (1) by a third shaft (12).

5. A guarding device for a planing machine according to Claim 1 or 2, characterised in that the lever (8) articulated by a shaft (9) to the supporting element (7) of the bridge (6) and the lever (11) articulated by a shaft (12) to the support (1) rigid with the frame of the planing machine are connected together by means of two other levers (17, 18 ; 19, 20) articulated to the first ones and constituting with them an articulated « deformable parallelogram system.

6. A guarding device for a planing machine according to any one of Claims 1 to 5, characterised in that a rotatable abutment cam (14) is provided for the adjustment of the height of the guard bridge (6), which cam is provided with an operating lever (16) and co-operates with one of the aforementioned levers (8, 11) in such a way as to limit the upward movement of the bridge (6) under the effect of a return spring (13).

7. A guarding device for a planing machine according to Claims 2 and 6 taken together, characterised in that the return spring (13) for the bridge (6) is housed in the vertically movable upright (5).

8. A guarding device for a planing machine, according to Claim 6, characterised in that the return spring (13) for the bridge (6) applies its effort on one of the levers (8, 9, 17, 18, 19, 20).

9. A guarding device for a planing machine according to Claim 6, characterised in that the return spring (13) of the bridge (6) applies its effort on one of the articulation shafts (9, 10, 12).

## Patentansprüche

1. Schutzvorrichtung für Hobelmaschinen, mit einer beweglichen Schutzbrücke (6), die oberhalb des Tisches (2) der Hobelmaschine angeordnet ist und die Überdeckung des Teiles der Werkzeugträgerwelle (3) ermöglicht, der vor der Werkstückführung liegt, wobei Mittel vorgesehen sind, um die Brücke (6) in ihrer Höhe für den Durchlaß des zu hobelnden Holzes einzustellen, und um es ihr zu ermöglichen, sich unter Beibehalt der Parallellage zu dem Tisch (2) vertikal zu verlagern, wobei ferner die Schutzbrücke (6) von einem Element (7) gehalten wird, das eine geradlinige Führung (4, 5) in vertikaler Richtung aufweist, dadurch gekennzeichnet, daß die geradlinie Führung (4, 5) mittels einer einzigen vertikalen Achse bewirkt ist und, für die Feststezung der Schutzbrücke (6) gegenüber Drehung, mit einer Halterung durch mindestens zwei Hebel (8, 9) kombiniert ist, die in einer gleichen vertikalen Ebene liegen und die mit miteinander durch mindestens eine Zwischen-Schwenkachse (10) verbunden sind, wobei ein Hebel (8) mittels einer beweglichen Achse (9) an dem Halteelement (7) der Schutzbrücke (6) angelenkt ist und ein anderer Hebel (11) mittels einer festen Achse (12) an einem fest mit dem Hobelmaschinengestell verbundenen Support (1) angelenkt ist, wobei die Schutzbrücke (6) automatisch unter der Wirkung von Rückstellmitteln (13) nach oben bis zu der voreingestellten Höhe verlagerbar ist.

2. Schutzvorrichtung für Hobelmaschinen nach Anspruch 1, dadurch gekennzeichnet, daß die Schutzbrücke (6) unter Zwischenschaltung ihres Halteelementes (7) am oberen Ende einer Säule (5) befestigt ist, die vertikal in einer Gleitführung (4) verlagerbar ist, die dem fest mit dem Hobelmaschinengestell verbundenen Support (1) zugeordnet ist.

3. Schutzvorrichtung für Hobelmaschinen nach Anspruch 2, dadurch gekennzeichnet, daß sie einen ersten Hebel (8) aufweist, der mittels einer ersten Achse (9) direkt an dem Halteelement (7) der Schutzbrücke (6), das am oberen Ende der Säule (5) befestigt ist, angelenkt ist, und ferner einen zweiten Hebel (11) aufweist, der an dem ersten Hebel (8) mittels einer zweiten Achse (10) angelenkt ist und der an dem genannten Support (1) mittels einer dritten Achse (12) angelenkt ist.

4. Schutzvorrichtung für Hobelmaschinen nach Anspruch 2, dadurch gekennzeichnet, daß sie einen ersten Hebel (8) aufweist, der mit einer ersten Achse (9) an dem unteren Ende der Säule (5) angelenkt ist, und einen zweiten Hebel (11) aufweist, der an dem ersten Hebel (8) mittels einer zweiten Achse (10) angelenkt ist und der an dem genannten Support (1) mittels einer dritten Achse (12) angelenkt ist.

5. Schutzvorrichtung für Hobelmaschinen nach Anspruch 1 oder 2, dadurch gekennzeichnet, daß der mittels einer Achse (9) an dem Halteelement (7) der Brücke (6) angelenkte Hebel (8) und der-mittels einer Achse (12) an dem mit dem Hobelmaschinengestell verbundenen Support (1),-angelenkte Hebel (11) untereinander mittels zweier weiterer Hebel (17, 18 ; 19, 20) verbunden sind, die an den ersteren angelenkt sind und die mit diesen ein Gelenksystem in Art eines veränderbaren Parallelogrammes bilden.

6. Schutzvorrichtung für Hobelmaschinen nach einem der Ansprüche 1-5, dadurch gekennzeichnet, daß zur Einstellung der Schutzbrücke (6) in ihrer Höhe ein drehbarer Anschlagnocken (14) vorgesehen ist, der mit einem Betätigungshebel (16) versehen ist und der mit einem der genannten Hebel (8, 11) im Sinne der Begrenzung der Verlagerung der Brücke (6) nach oben unter der Einwirkung einer Rückstellfeder (13) zusammenwirkt.

7. Schutzvorrichtung für Hobelmaschinen nach den Ansprüchen 2 und 6, dadurch gekennzeichnet, daß die Rückstellfeder (13) der Brücke (6) in der vertikal beweglichen Säule (5) angeordnet ist.

8. Schutzvorrichtung für Hobelmaschinen nach Anspruch 6, dadurch gekennzeichnet, daß die Rückstellfeder (13) der Brücke (6) ihre Kraft auf einen der Hebel (8, 9, 17, 18, 19, 20) aufbringt.

9. Schutzvorrichtung für Hobelmaschinen nach Anspruch 6, dadurch gekennzeichnet, daß die Rückstellfeder (13) der Brücke (6) ihre Kraft auf eine der Gelenkachsen (9, 10, 12) aufbringt.
